# EUROPÄISCHE PATENTSCHRIFT

(11) **EP 0 427 126 B1**
(45) Veröffentlichungstag und Bekanntmachung des Hinweises auf die Patenterteilung: **16.03.1994**
(21) Anmeldenummer: 90121006.2
(22) Anmeldetag: 02.11.1990
(51) Int. Cl.: B65H 19/18, B65H 19/20

(54) **Bandwechselvorrichtung**
Device for changing a band
Dispositif pour changer une bande

(30) Priorität: 09.11.1989 DE 3937286
(43) Veröffentlichungstag der Anmeldung: 15.05.1991
(73) Patentinhaber: HOECHST AKTIENGESELLSCHAFT, 65926 Frankfurt am Main (DE)
(72) Erfinder: Stroszynski, Joachim, Dipl.-Ing., D-6200 Wiesbaden (DE)

(56) Entgegenhaltungen:
- EP-A- 0 182 724
- EP-A- 0 182 724
- DE-A- 2 644 298
- DE-A- 2 644 298
- DE-B- 1 123 898
- DE-B- 1 123 898
- DE-B- 1 261 366
- DE-B- 1 261 366
- FR-A- 2 364 176
- FR-A- 2 364 176
- GB-A- 1 316 062
- GB-A- 1 316 062
- GB-A- 1 475 594
- GB-A- 1 475 594
- US-A- 3 460 549
- US-A- 4 720 320
- US-A- 4 720 320

## Beschreibung

Die Erfindung betrifft eine Bandwechselvorrichtung für den fliegenden Bandwechsel von einem ablaufenden Band zu einem neuen Band, von denen jedes in einer Bandanlage mehrere hintereinanderliegende Bearbeitungsschritte durchläuft, mit voneinander getrennt aufgestellten Abwickelstationen für das neue und das ablaufende Band, mit einem Bandwechsler als Zentralteil, in dem die von Bandwickeln zugeführten Bänder V-förmig von oben nach unten in einer Anpreßwalzeneinheit zusammengeführt und miteinander verklebt werden.

Bei hintereinander arbeitenden Bandanlagen, in denen beispielsweise Aluminiumbänder gebeizt, aufgerauht, anodisiert, beschichtet, konfektioniert werden, muß das von einem Bandwickel ablaufende Band mit dem nachfolgenden Band eines neuen Bandwickels verbunden werden, ohne daß die Behandlung des Bandes in den nachgeschalteten Anlagen unterbrochen wird. Hierzu werden üblicherweise zwischen den Abwickelstationen und den Behandlungsanlagen Bandspeicher großer Kapazität aufgestellt.

Bei einer bekannten mehrsternigen Wendeabwickelstation beginnt der Bandwechsel mit dem Durchtrennen des alten Bandes, für das ein unterhalb des alten Bandes querlaufendes Rollmesser verwendet wird. In zeitlicher Abstimmung mit dem davoneilenden Bandende wird das neue Band von einer Andruckwalze gegen das ablaufende Band so angedrückt, daß eine feste Klebeverbindung des Bandanfangs des neuen Bandwickels mit dem alten Band entsteht, wobei vorab der Bandanfang des neuen Bandes mit einem doppelseitigen Klebeband belegt wird. Das Trennmesser arbeitet bei diesem Bandwechsel fliegend und quer zur Bandlaufrichtung. Die dabei erreichte Schnittqualität und Bandverbindung ist nicht optimal. Die Bandwechseleinrichtung eignet sich wenig für eine Vollautomatisierung und erfordert vom Personal hohe Aufmerksamkeit und viel Geschick beim Bandwechsel. Die bei einem mißglückten Bandwechsel entstehenden Produktionsausfälle und Materialverluste sind hoch, und mit zunehmender Arbeitsgeschwindigkeit wird dieses bekannte Bandwechselsystem immer problematischer in seiner Bedienung.

Aus der US-A - 4,720,320 ist die eingangs beschriebene Bandwechselvorrichtung zum Zusammenfügen von Papierbahnen bekannt. Jede der Papierbahnen wird über eine Rolle geführt, bevor sie durch eine Schneidvorrichtung hindurchläuft. Der Abzug der Papierbahnen von ihren Aufwickelrollen erfolgt durch ein Walzenpaar, das eine Antriebswalze und eine Gegendruckwalze umfaßt und nach der Schneidvorrichtung angeordnet ist. Durch den Spalt dieses Walzenpaares werden die miteinander zu verbindenden Papierbahnen hindurchgeführt.

In der FR-A - 2.364.176 ist eine Vorrichtung zum fliegenden Verbinden des Vorderendes einer neuen Bahn mit einer ablaufenden Bahn mittels zweier zusammenwirkender Rotoren beschrieben, zwischen denen die ablaufende Bahn hindurchgeführt wird und die mit jeweils zusammenwirkenden Klemmbacken für die Bahn versehen sind. Die beiden Rotoren werden durch eine Antriebseinrichtung gleichzeitig gedreht, wobei die Klemmbacken im Zusammenwirken das Vorderende der neuen Bahn mit der ablaufenden Bahn in Kontakt bringen. Die eine Klemmbacke weist eine Einrichtung zum Festhalten des vorderen Endes der neuen Bahn auf, während die andere Backe als Widerlager ausgebildet ist, so daß durch das Zusammenwirken beider Klemmbacken das vordere Ende der neuen Bahn mit der ablaufenden Bahn verbunden wird. Es ist eine Schneideinrichtung zum Durchschneiden der ablaufenden Bahn hinter der Stelle angeordnet, an der die Verbindung der beiden Bahnen hergestellt wird. Die Schneideinrichtung umfaßt u.a. zwei Messer, die hinter den Klemmbacken der beiden Rotoren gehaltert sind. Zwischen den beiden Rotoren ist eine feststehende Platte als Unterlage für die Messer befestigt.

Aus der GB-A - 1 475 594 ist eine Zufuhr- und Schneideinrichtung für Papierbahnen zu einer Verpackungsmaschine bekannt, wobei ein Verbinden zweier Papierbahnen in dieser Einrichtung nicht vorgesehen ist. Oberhalb der Schneideinrichtung durchläuft die Papierbahn ein nicht angetriebenes Rollenpaar, das durch Reibung mit der Papierbahn in Bewegung versetzt wird. Für den Abzug der einzelnen Papierbahnen von ihrer Aufwickelrolle ist ein Rollenpaar unterhalb der Schneideinrichtung zuständig, durch dessen Walzenspalt die Papierbahn hindurchläuft und von dem eine der beiden Rollen angetrieben ist.

Aufgabe der Erfindung ist es, eine Bandwechselvorrichtung der eingangs beschriebenen Art so zu verbessern, daß bei einfacher Bedienbarkeit selbst bei hohen Bandlaufgeschwindigkeiten von 50 m/min und mehr eine ausgezeichnete Klebeverbindung zwischen dem ablaufenden und dem neuen Band erreicht wird, ohne daß es zu einem Bandstau oder -rückzug zwischen der Abzugsstelle und der Verbindungsstelle für die Bänder kommt.

Diese Aufgabe wird erfindungsgemäß in der Weise gelöst, daß der Bandwechsler zwei Andruckwalzeneinheiten umfaßt, die in den oberen Abschnitten zweier Ständer des Bandwechslers übereinander angeordnet sind und jeweils aus einer oberen, angetriebenen Andruckwalze und einer unteren Gegendruckwalze bestehen, zwischen denen das entsprechende Band hindurchgeführt ist, und daß jede der Andruckwalzen mit einer Rücklaufsperre und einer antriebsseitigen Überholkupplung ausgestattet ist.

Die weitere Ausgestaltung der Bandwechselvorrichtung ergibt sich aus den Merkmalen der Unteransprüche.

Bei der Bandwechselvorrichtung nach der Erfindung werden das ablaufende und das neue Band bis zu der Anpreßwalzeneinheit getrennt geführt. Der Endabschnitt des ablaufenden Bandes wird vor der Anpreßwalzeneinheit mit Hilfe von Rotationsquerschneidern von dem ablaufenden Band abgetrennt und in der Anpreßwalzeneinheit die Klebeverbindung des ablaufenden Bandes mit einem zuvor auf das neue Band aufgebrachten trockenen Klebefilm hergestellt.

Mit der Bandwechselvorrichtung nach der Erfindung werden die Vorteile erzielt, daß der fliegende Bandwechsel zwischen dem ablaufenden und dem neuen Band nur mit einer geringen Überdeckung von etwa 250 mm der Klebestelle erreicht wird, daß die Klebeverbindung glatt angedrückt und fest ist, daß der Endabschnitt des ablaufenden Bandes sauber und rechtwinklig abgeschnitten ist und daß mit einer Ein-Mann-Bedienung der Bandwechselvorrichtung der fliegende Bandwechsel sicher beherrscht und durchgeführt werden kann.

Die Erfindung wird im folgenden anhand von zeichnerisch dargestellten Ausführungsbeispielen näher erläutert. Es zeigen:
- Fig. 1: eine schematische Ansicht einer ersten Ausführungsform einer Bandwechselvorrichtung mit zwei Abwickelstationen und einem zentralen Bandwechsler,
- Fig. 2: in schematischer Ansicht eine zweite Ausführungsform der Bandwechselvorrichtung, ähnlich zu Figur 1, mit einer gegenüber der ersten Ausführungsform abgewandelten Abrollung der Bandwickel, und
- Fig. 3: eine dritte Ausführungsform der Bandwechselvorrichtung in schematischer Ansicht, bei der die Abwickelstationen an einer Seite des Bandwechslers angeordnet sind.

Eine in Figur 1 schematisch dargestellte Bandwechselvorrichtung 1 umfaßt einen zentral angeordneten Bandwechsler 2, an dessen linker und rechter Seite je eine Abwickelstation 3 bzw. 4 angeordnet ist. Der Bandwechsler 2 steht senkrecht, und ein neues Band 5 und ein ablaufendes Band 6 werden von Bandwickeln 7 und 8 in den Abwickelstationen 3 und 4 dem Bandwechsler 2 zugeführt. Die Bandwickel 7 und 8 sind motorisch angetrieben, und die Bänder 5 und 6 werden von den Bandwickeln 7 und 8 nach oben um Umlenkwalzen 38, 39 herumgeführt und durchlaufen horizontal Kammern 32, 33, in denen die Oberfläche des jeweils ablaufenden Bandes 5 oder 6 beispielsweise mittels Dampf oder Druckluft entfettet wird. In Fig. 1 läuft das Band 5 im Gegenuhrzeigersinn von dem Bandwickel 7 ab, jedoch kann es ebenso im Uhrziegersinn ablaufen, wie es strichpunktiert in der Fig. 1 angedeutet ist.

Der Bandwechsler 2 umfaßt zwei Ständer 12 und 13, in deren oberen Abschnitten sich je eine Andruckwalzeneinheit 10 bzw. 11 befindet, die aus einer Andruckwalze 14 bzw. 16 und einer Gegendruckwalze 15 bzw. 17 besteht. An einem Querträger 18 des Bandwechslers 2 sind paarweise Querschneider 19, 20 angeordnet, die beispielsweise Rotationsquerschneider sind. Jeder der Querschneider 19, 20 umfaßt zwei Rollen 21, 22 bzw. 23, 24. An jeder dieser Rollen 21 bis 24 ist eine Schneidklinge 25 befestigt. Die Schneidklingen in Falle von Rotationsquerschneidern 19, 20 bilden mit den Rollen 21, 22 bzw. 23, 24 Messerbalken, die beim Schnitt mittels pneumatisch angetriebener Drehkolben um 180° hin- oder zurückgedreht werden. Anstelle von pneumatisch angetriebenen Drehkolben können auch elektrische Drehkolben oder gesteuerte Elektromotoren, die sogenannte Direktantriebe bilden, eingesetzt werden, welche die Schneidklingen bei jedem Schnitt um 360° drehen, diese zusätzlich in den synchronen Kreislauf bringen und nach dem Schnitt in der Ausgangsstellung wieder stehen lassen. Mit den Rotationsquerschneidern 19, 20 ist in kürzester Zeit - praktisch im Augenblick - das jeweilige Band 5, 6 durchschnitten. Eine Bandwechselvorrichtung 1 mit Querschneidern als Trennsysteme für die Bänder, mit denen ein Bandwechsel durchgeführt wird, ist insbesondere bei hohen Bandgeschwindigkeiten von mehr als 50 m/min bestens geeignet. Dabei werden die Bänder rechtwinklig bzw. nahezu rechtwinklig und sauber durchschnitten.

Die Querschneider können auch Gleichlaufquerschneider sein, die mit einer Schnittgeschwindigkeit gleich der Bandlaufgeschwindigkeit kontinuierlich umlaufen Die zusammenwirkenden Rollen eines einzelnen Querschneiders 19 bzw. 20 sind über Zahnräder miteinander gekuppelt. Die nicht gezeigten Drehkolbenzylinder, die an beiden Enden oder nur an einem Ende jeder der Rollen angreifen und diese antreiben, stellen die Querschneider nach jedem Schnitt in ihre Ausgangspositionen zurück.

Eine weitere Ausführungsform des Querschneiders besteht aus einem feststehenden Balkenmesser und einem Rotationsquerschneider. Ebenso ist eine Ausführungsform geeignet, die aus einem feststehenden und einem dazu beweglichen Balkenmesser aufgebaut ist.

Die Bänder 5 und 6 werden innerhalb des Bandwechslers 2 in V-förmig zusammenlaufenden Kanälen 26, 27 geführt. Innerhalb dieser Kanäle 26, 27 befinden sich nahe dem unteren Ende der Kanäle Drehanschläge 28, 29, die in die Bewegungsbahn der Bänder 5, 6 einschwenkbar sind.

Die Bänder 5 und 6 laufen in den Kanälen 26, 27 V-förmig von oben nach unten und werden in einer Anpreßwalzeneinheit 9 zusammengeführt, in der das ablaufende und das neue Band zusammengefügt werden. Die Anpreßwalzeneinheit 9 besteht aus einer Antriebswalze 30 und einer pneumatisch betätigten Anpreßwalze 31. Die Antriebswalze 30 arbeitet als Hauptbremswalze, und es herrscht ein sehr hoher Liniendruck zwischen der Antriebswalze 30 und der Anpreßwalze 31. Die Anpreßwalze 31 befindet sich bereits in Arbeitsstellung, bevor der aktive Bandwechselvorgang anläuft.

Zur Herstellung einer Klebeverbindung zwischen dem ablaufenden Band 6 und dem neuen Band 5 wird ein doppelseitig klebender Streifen am Bandanfang des freuen Bandes 5 aufgeklebt. Der so präparierte Bandanfang wird bei abgehobener Andruckwalze 14 in der Andruckwalzeneinheit 10 bis zum Anliegen an den in die Bewegungsbahn eingeschwenkten Drehanschlag 28 im Kanal 26 vorgefahren bzw. vorgeschoben.

Die Andruckwalzen 14 und 16 der Andruckwalzeneinheiten 10, 11 sind jeweils mit einer Rücklaufsperre ausgestattet und haben auf der Antriebsseite eine Überholkupplung. Die Andruckwalzen 14, 16 werden nach Bedarf abgesenkt, beispielsweise bei Einleitung eines Bandwechsels wird nur die Andruckwalze 14 abgesenkt und anschließend angetrieben. Zum gleichen Zeitpunkt kann der Bandwickel 7 beschleunigt werden. Sobald die Bänder 5, 6 in der Anpreßwalzeneinheit 9 zusammengefügt sind, läuft das neue Band 5 mit der gleichen Arbeitsgeschwindigkeit wie das ablaufende Band 6, das zuvor durchschnitten wurde. Während der Beschleunigungsphase der Bänder werden die Andruckwalzen 14 und 16 bezüglich ihrer Umlaufgeschwindigkeit mit der Bandgeschwindigkeit synchronisiert. Nach erfolgtem Bandwechsel werden die Andruckwalzen 14, 16 von den Gegendruckwalzen 15 und 17 abgehoben.

Wie aus Fig. 1 ersichtlich ist, ist der Drehanschlag 29 im Kanal 27 aus der Bewegungsbahn des ablaufenden Bandes 6 herausgeschwenkt, das zwischen der Antriebswalze 30 und der Anpreßwalze 31 hindurchgeführt ist. Die Anfangskante des neuen Bandes 5 liegt gegen den in die Bewegungsbahn eingeschwenkten Drehanschlag 28 im Kanal 26 an. Der auf den Anfangsabschnitt des neuen Bandes 5 aufgebrachte Klebestreifen 40 ist in Figur 1 vergrößert angedeutet und endet etwa 1 bis 2 cm vor der Vorderkante des Bandes 5. Die Andruckwalze 14 ist in dieser Haltestellung des neuen Bandes 5 auf die Gegendruckwalze 15 der Andruckwalzeneinheit 10 angedrückt. Zu einem bestimmten Zeitpunkt erfolgt das Durchtrennen bzw. Durchschneiden des Bandes 6, das von dem Bandwinkel 8 abläuft. Zugleich wird der Drehanschlag 28 aus der Bewegungsbahn im Kanal 26 herausgeschwenkt, und der Anfang des Bandes 5 mit dem Klebestreifen 40 wird durch die angetriebene Andruckwalze 14 in die Andruckzone der Anpreßwalzeneinheit 9 vorgefahren. In dem Spalt zwischen der Antriebswalze 30 und der Anpreßwalze 31 erfolgt das Andrücken des Bandanfangs des neuen Bandes 5 auf das ablaufende Band 6. Das Band 5 wird zwischen der Antriebs- bzw. Hauptbremswalze 30 und der Anpreßwalze 31 eingefahren, wo ein sehr hoher Liniendruck herrscht, der eine feste Klebeverbindung zwischen dem Klebestreifen 40 des neuen Bandes 5 und dem ablaufenden Band 6 bewirkt. Der Trennschnitt am ablaurenden Band 6 erfolgt abgestimmt auf die Bandgeschwindigkeit des ablaufenden Bandes 6 und auf die Einlaufgeschwindigkeit des neuen Bandes 5 derart, daß das ablaufende Band 6 den Klebestreifen 40 voll überdeckt und kurz danach mit einer freien Überlappung des Klebestreifens endet, wobei die Überlappung in der Größenordnung von 100 bis 250 mm liegt. Da der Schnitt quer zum Band 6 rechtwinklig oder nahezu rechtwinklig durch den Rotationsquerschneider 20 erfolgt, entsteht eine sehr saubere, nicht ausgezackte Klebeverbindung zwischen dem neuen Band 5 und dem ablaufenden Band 6.

Die in Figur 1 dargestellte Bandwechselvorrichtung 1 ist insbesonders für hohe und sehr hohe Bandgeschwindigkeiten im Bereich von 50 m/min und höher geeignet.

Die gezeigte Anordnung der Abwickelstationen 3 und 4 symmetrisch zu dem Bandwechsel 2 ist in bezug auf die Bandführung und die Bedienung der Bandwechselvorrichtung 1 vor Ort sehr günstig. Die Abwickelstationen 3 und 4 sind beispielsweise mit einem einseitig freistehenden Spanndorn ausgerüstet, der den jeweiligen Bandwickel 7 bzw. 8 aufnimmt, der mit einen speziellen Hubwagen auf den Spanndorn geschoben werden kann. Oberhalb der Bandwickel 7 und 8 befindet sich üblicherweise eine nicht gezeigte Arbeitsbühne. Zwischen der Umlenkwalze 38 und der Andruckwalzeneinheit 10 im Bereich des neuen Bandes 5 ist ein nicht gezeigter Arbeitstisch vorhanden, auf dem der Klebestreifen 40 von Hand oder automatisch von einem Klebestreifenspender auf den Anfangsabschnitt des neuen Bandes 5 aufgebracht werden kann. Anstelle eines Klebestreifens kann auch eine Klebeschicht manuell oder mit Hilfe eines Klebespenders auf den Bandanfang des neuen Bandes 5 aufgebracht werden. Bei den Bändern 5 und 6 handelt es sich vor allem um Aluminiumbänder, die die Grundlage für die Herstellung von Druckplatten bilden, jedoch ist die Bandwechselvorrichtung ebenso für Bänder aus anderen Metallen, Kunststoff, Papier oder dergleichen Materialien geeignet. Nach Einführung des vorbereiteten Bandanfangs in die Bandwechselvorrichtung 1 bis zum Anliegen der Anfangskante an den Drehanschlag 28 kann zu jedem gewünschten Zeitpunkt der Bandwechsel ausgelöst werden, wie dies voranstehend beschrieben ist.

In Figur 2 ist schematisch eine Bandwechselvorrichtung 1 dargestellt, die ähnlich zu der Ausführungsform nach der Fig. 1 aufgebaut ist und aus einem Bandwechsler 2 und symmetrisch zu diesem links und rechts davon angeordneten Abwickelstationen 36 und 37 besteht, bei denen es sich um Standard-Abwickelstationen mit beidseitiger Aufhängung der Bandwickel handelt. Dies bedeutet, daß im Gegensatz zu der Ausführungsform nach Fig. 1 keine Spanndorn-Abwickelstationen eingesetzt werden. Die übrigen Bauteile dieser Ausführungsform der Bandwechselvorrichtung 1 entsprechen weitgehend der Ausführungsforn nach Fig. 1, so daß sie nicht nochmals beschrieben werden.

Fig. 3 zeigt schematisch eine weitere Ausführungsform der Bandwechselvorrichtung 1, bei der die beiden Abwickelstationen 34 und 35 einseitig zum Bandwechsler 2 angeordnet sind. Dies bedeutet, daß sich die beiden Abwickelstationen 34, 35, die beispielsweise mit Spanndornen versehen sind, an der einen Seite des Bandwechslers sich befinden und diesen nicht symmetrisch flankieren. Die Abwickelstation 35 mit dem ablaufenden Band 6 ist nächst dem Bandwechsler 2 angeordnet. Das von dem Bandwickel der Abwickelstation 35 abgezogene Band 6 wird schräg nach oben über zwei Umlenkwalzen 43 und 44 geführt und gelangt nach der Umlenkwalze 44 in die Andruckwalzeneinheit 10 und von dieser zwischen dem Rotationsquerschneider 19 hindurch in die Anpreßwalzeneinheit 9. Die Abwickelstation 34 für das neue Band 5 ist weiter entfernt von dem Bandwechsler 2 angeordnet. Das abzuwickelnde neue Band 5 wird schräg nach unten geführt und über Umlenkwalzen 41 und 42 horizontal weitertransportiert. Nach der Umlenkwalze 42 wird das Band 5 nach oben über die Umlenkwalze 39 horizontal in die Andruckwalzeneinheit 11 geführt und nach dieser zwischen dem Rotationsquerschneider 20 hindurch nach unten in die Anpreßwalzeneinheit 9 gelenkt, in der in derselben Weise, wie sie anhand von der Ausführungsform nach Fig. 1 beschrieben ist, das neue Band 5 und das ablaufende Band 6 zusammengefügt werden.

Die Erprobung der Bandwechselvorrichtung 1, wie sie in Fig. 3 gezeigt ist, erfolgte beispielsweise unter folgenden Bedingungen:
Bandgeschwindigkeit v = 20 m/min
Bandbreite der beiden Bänder 5 und 6: 1100 mm
Banddicke: 0,28 mm
sowie
Bandgeschwindigkeit v = 55 m/min
Bandbreite der Bänder 5 und 6: 905 mm
Banddicke: 0,28 mm.

Der Zeitpunkt für das Durchschneiden des ablaufenden Bandes 6 gegenüber dem Einschaltzeitpunkt für den Antrieb der oberen Andruckwalze 14 der Andruckwalzeneinheit 10 für das neue, d.h. abzuwickelnde Band 5 wurde um etwa 3 Sekunden vorverlegt. Der Bandwechsel lief bezüglich der zeitlichen Abstimmung exakt ab, und das rechtwinklig abgeschnittene Bandende des ablaufenden Bandes 6 überdeckte die Klebestelle um etwa 250 mm bei der Bandgeschwindigkeit v = 20 m/min und um etwa 100 mm bei der Bandgeschwindigkeit v = 55 m/min, wobei im letzteren Fall der Einschaltzeitpunkt für den Antrieb der oberen Andruckwalze 14 der Andruckwalzeneinheit 10 um etwa 1,4 Sekunden gegenüber dem Abschneiden des ablaufenden Bandes 6 vorverlegt wurde. Die Klebeverbindungen waren in beiden Fällen glatt angedrückt und fest und hatten eine Länge bis zu 600 mm.

Die Bedienungsfunktionen der Bandwechselvorrichtung 1 sind zweckmäßigerweise für die Einmannbedienung in einem Tastenfeld zusammengefaßt, so daß die Auslösung des Bandwechsels von einer Stelle aus erfolgen kann.

In den voranstehenden Zeichnungen der Figuren 1 bis 3 ist jeweils der ursprüngliche Durchmesser des Bandwickels des ablaufenden Bandes 6 strichpunktiert dargestellt.

## Patentansprüche

1. Bandwechselvorrichtung (1) für den fliegenden Bandwechsel von einem ablaufenden Band (6) zu einem neuen Band (5), von denen jedes in einer Bandanlage mehrere hintereinanderliegende Bearbeitungsschritte durchläuft, mit voneinander getrennt aufgestellten Abwickelstationen (3; 4) für das neue und das ablaufende Band, mit einem Bandwechsler (2) als Zentralteil, in dem die von Bandwickeln (7, 8) zugeführten Bänder (5, 6) V-förmig von oben nach unten in einer Anpreßwalzeneinheit (9) zusammengeführt und miteinander verklebt werden, dadurch gekennzeichnet, daß der Bandwechsler (2) zwei Andruckwalzeneinheiten (10, 11) umfaßt, die in den oberen Abschnitten zweier Ständer (12, 13) des Bandwechslers übereinander angeordnet sind und jeweils aus einer oberen, angetriebenen Andruckwalze (14; 16) und einer unteren Gegendruckwalze (15; 17) bestehen, zwischen denen das entsprechende Band hindurchgeführt ist und daß jede der Andruckwalzen (14; 16) mit einer Rücklaufsperre und einer antriebsseitigen Überholkupplung ausgestattet ist.

2. Bandwechselvorrichtung nach Anspruch 1, dadurch gekennzeichnet, daß sie symmetrisch in der Weise aufgebaut ist, daß die Abwickelstationen (3, 4) links und rechts von dem zentralen Bandwechsler (2) angeordnet sind.

3. Bandwechselvorrichtung nach Anspruch 1, dadurch gekennzeichnet, daß an einem Querträger (18) des Bandwechslers (2) je ein Querschneider (19; 20) angeordnet ist.

4. Bandwechselvorrichtung nach Anspruch 3, dadurch gekennzeichnet, daß die Querschneider Rotationsquerschneider sind und daß jeder Querschneider aus zwei angetriebenen, um 180° drehbaren Rollen (21, 22 bzw. 23, 24) besteht, von denen jede eine Schneidklinge (25) aufweist und daß das neue Band (5) zwischen den Rollen (21, 22) des einen Querschneiders (19) und das ablaufende Band (6) zwischen den Rollen (23, 24) des anderen Querschneiders (20) hindurchgeführt ist.

5. Bandwechselvorrichtung nach Anspruch 3, dadurch gekennzeichnet, daß die Querschneider Gleichlaufquerschneider sind.

6. Bandwechselvorrichtung nach Anspruch 3, dadurch gekennzeichnet, daß die zusammenwirkenden Rollen eines einzelnen Querschneiders (19; 20) über Zahnräder miteinander gekuppelt sind und daß Drehkolbenzylinder die Rollen (19) der Querschneider antreiben und nach dem Schnitt wieder in die Ausgangsposition zurückstellen.

7. Bandwechselvorrichtung nach Anspruch 3, dadurch gekennzeichnet, daß der einzelne Querschneider aus einem feststehenden Balkenmesser und einem Rotationsquerschneider besteht.

8. Bandwechselvorrichtung nach Anspruch 3, dadurch gekennzeichnet, daß der einzelne Querschneider aus einem feststehenden und einem beweglichen Balkenmesser besteht.

9. Bandwechselvorrichtung nach Anspruch 1, dadurch gekennzeichnet, daß der Bandwechsler (2) zwei V-förmig zusammenlaufende Kanäle (26, 27) umfaßt, in denen die Bänder (5, 6) durch die Andruckwalzeneinheiten (10, 11) hindurch bis in die Anpreßwalzeneinheit (9) geführt sind.

10. Bandwechselvorrichtung nach Anspruch 6, dadurch gekennzeichnet, daß in jedem Kanal (26, 27) ein Drehanschlag (28, 29) vorhanden ist, gegen den das freie Ende des entsprechenden Bandes im Kanal anliegt, sobald der Drehanschlag in den Kanal eingeschwenkt ist.

11. Bandwechselvorrichtung nach Anspruch 1, dadurch gekennzeichnet, daß die Anpreßwalzeneinheit (9) aus einer Antriebswalze (30) und einer Anpreßwalze (31) besteht, die pneumatisch gegen die Antriebswalze (30) andrückbar ist.

12. Bandwechselvorrichtung nach Anspruch 1, dadurch gekennzeichnet, daß zu beiden Seiten des Bandwechslers (2) auf der Höhe der Andruckwalzeneinheiten (10, 11) Kammern (32, 33) angeordnet sind, durch welche die Bänder (5, 6) hindurchlaufen, und daß in den Kammern die Oberflächen der Bänder mit Dampf, Druckluft oder dergleichen gereinigt werden.

13. Bandwechselvorrichtung nach Anspruch 1, dadurch gekennzeichnet, daß die Bänder (5, 6) aus Metall, insbesondere Aluminium, oder Kunststoff bestehen und daß auf dem neuen Band (5) eine Klebeschicht über die Bandbreite in einem Streifen von bis zu 600 mm Länge im Abstand von 1 bis 2 cm vom Bandanfang auf derjenigen Bandseite aufgebracht ist, die mit dem ablaufenden Band (6) in der Anpreßwalzeneinheit (9) in Preßkontakt gebracht wird.

14. Bandwechselvorrichtung nach Anspruch 1, dadurch gekennzeichnet, daß die beiden Abwickelstationen (34, 35) auf einer Seite des Bandwechslers (2) und in Bandlaufrichtung vor dem Bandwechsler (2) angeordnet sind.

15. Bandwechselvorrichtung nach Anspruch 1, dadurch gekennzeichnet, daß jede der Abwickelstationen (3, 4; 34, 33) als Dornabwickelstation mit einem einseitig freistehenden Spanndorn ausgestattet ist, auf den der Bandwickel (7 bzw. 8) aufgeschoben ist.

16. Bandwechselvorrichtung nach Anspruch 1, dadurch gekennzeichnet, daß in den Abwickelstationen (36, 37) eine beidseitige Aufhängung der Bandwickel (7, 8) vorhanden ist.

## Claims

1. A band-changing apparatus (1) for a flying band change from a running-off band (6) to a new band (5), each of which runs through a plurality of successive processing steps in a band installation, with unwinding stations (3, 4) set up separately from one another for the new band and the running-off band, with a band changer (2) as a central part, in which the bands (5, 6) supplied from band rolls (7, 8) are brought together in a V-shaped manner from the top downwards in a pressure roller unit (9) and are joined together by an adhesive bond, characterized in that the band changer (2) comprises two contact roller units (10, 11) which are arranged one on top of the other in the upper portions of two stands (12, 13) of the band changer and which each consist of an upper driven press-contact roller (14, 16) and of a lower counterpress roller (15, 17), between which the corresponding band is guided through and that each of the press-contact rollers (14, 16) is equipped with a return stop and an overriding clutch on the driving side.

2. The band-changing apparatus as claimed in claim 1, characterized in that it is symmetrically constructed in such a manner that the unwinding stations (3, 4) are arranged on the left and right of the central band changer (2).

3. The band-changing apparatus as claimed in claim 1, characterized in that a crosscutter (19; 20) each is arranged on a crossmember (18) of the band changer (2).

4. The band-changing apparatus as claimed in claim 3, characterized in that the crosscutters are rotary crosscutters, and that each crosscutter consists of two driven rollers (21, 22 and 23, 24) rotatable through 180°, each of which has a cutting blade (25), and that the new band (5) is guided through between the rollers (21, 22) of one crosscutter (19) and the running-off band (6) between the rollers (23, 24) of the other crosscutter (20).

5. The band-changing apparatus as claimed in claim 3, wherein the crosscutters are synchronous crosscutters.

6. The band-changing apparatus as claimed in claim 3, characterized in that the interacting rollers of an individual crosscutter (19, 20) are coupled to one another via gearwheels, and that rotary-piston cylinders drive the rollers (19) of the crosscutters and, after the cut, reset them again into the initial position.

7. The band-changing apparatus as claimed in claim 3, characterized in that the individual crosscutter consists of a stationary bar knife and of a rotary crosscutter.

8. The band-changing apparatus as claimed in claim 3, characterized in that the individual crosscutter consists of a stationary bar knife and of a movable bar knife.

9. The band-changing apparatus as claimed in claim 1, characterized in that the band changer (2) comprises two channels (26, 27) which converge in a V-shaped manner and in which the bands (5, 6) are guided through the press-contact roller units (10, 11) into the pressure-roller unit (9).

10. The band-changing apparatus as claimed in claim 6, characterized in that there is in each channel (26, 27) a rotary stop (28, 29), against which the free end of the corresponding band bears in the channel as soon as the rotary stop is pivoted into the channel.

11. The band-changing apparatus as claimed in claim 1, characterized in that the pressure-roller unit (9) consists of a driving roller (30) and of a pressure roller (31) which can be pressed pneumatically against the driving roller (30).

12. The band-changing apparatus as claimed in claim 1, characterized in that there are arranged on both sides of the band changer (2), at the height of the press-contact roller units (10, 11), chambers (32, 33) through which the bands (5, 6) run, and that the surfaces of the bands are cleaned with steam, compressed air or the like in the chambers.

13. The band-changing apparatus as claimed in claim 1, characterized in that the bands (5, 6) consist of metal, especially aluminum, or plastic and that an adhesive layer is applied to the new band (5) over the band width in a strip of a length of up to 600 mm and at a distance of 1 to 2 cm from the band start, on that band side which is brought in pressure contact with the running-off band (6) in the pressure-roller unit (9).

14. The band-changing apparatus as claimed in claim 1, characterized in that the two unwinding stations (34, 35) are arranged on one side of the band changer (2) and in front of the band changer (2) in the band running direction.

15. The band-changing apparatus as claimed in claim 1, characterized in that each of the unwinding stations (3, 4; 34, 35) is equipped as a mandrel unwinding station with a clamping mandrel which is free on one side and onto which the band roll (7 or 8) is pushed.

16. The band-changing apparatus as claimed in claim 1, characterized in that the band rolls (7, 8) are suspended on both sides in the unwinding stations (36, 37).

## Revendications

1. Appareil de remplacement de bande (1) permettant le remplacement, au vol, d'une bande (6) en cours de déroulement par une nouvelle bande (5), chaque bande passant par plusieurs étapes successives de traitement dans une installation de traitement de bande, comprenant des postes de déroulement (3, 4), disposés séparément l'un de l'autre et associés à la nouvelle bande et à la bande en déroulement, et un dispositif de remplacement de bande (2), constituant une partie centrale, dans lequel les bandes (5, 6) provenant de bobines de bandes (7, 8) sont rassemblées, en forme de V et de haut en bas, et collées entre elles dans une unité à cylindres de serrage (9), caractérisé en ce que le dispositif de remplacement de bande (2) comprend deux unités à cylindres d'application de pression (10, 11) qui sont disposées l'une au-dessus de l'autre dans les sections supérieures de deux montants (12, 13) du dispositif de remplacement de bande et sont constituées chacune d'un cylindre supérieur d'application de pression (14, 16), entraîné, et d'un cylindre inférieur de contre-pression (15, 17) entre lesquels passe la bande correspondante, et en ce que chacun des cylindres d'application de pression (14, 16) est équipé d'un verrou antiretour et d'un embrayage à roue libre situé du côté de l'entraînement.

2. Appareil de remplacement de bande suivant la revendication 1, caractérisé en ce qu'il présente une structure symétrique qui est telle que les postes de déroulement (3, 4) sont disposés à gauche et à droite du dispositif central de remplacement de bande (2).

3. Appareil de remplacement de bande suivant la revendication 1, caractérisé en ce que deux dispositifs de sectionnement transversal (19, 20) sont disposés sur une traverse (18) du dispositif de remplacement de bande (2).

4. Appareil de remplacement de bande suivant la revendication 3, caractérisé en ce que les dispositifs de sectionnement transversal sont des dispositifs rotatifs de sectionnement transversal, en ce que chaque dispositif de sectionnement transversal est constitué de deux cylindres (respectivement 21, 22 et 23, 24) qui sont entraînés et agencés de façon à pouvoir tourner de 180° et dont chacun comporte une lame de coupe (25), et en ce que la nouvelle bande (5) passe entre les cylindres (21, 22) d'un premier dispositif de sectionnement transversal (19) et la bande en déroulement (6) passe entre les cylindres (23, 24) de l'autre dispositif de sectionnement transversal (20).

5. Appareil de remplacement de bande suivant la revendication 3, caractérisé en ce que les dispositifs de sectionnement transversal sont des dispositifs synchronisés de sectionnement transversal.

6. Appareil de remplacement de bande suivant la revendication 3, caractérisé en ce que les cylindres d'un dispositif de sectionnement transversal (19, 20) individuel qui coopèrent entre eux sont accouplés entre eux au moyen de roues dentées,et en ce que des actionneurs à piston rotatif entraînent les cylindres (19) des dispositifs de sectionnement transversal et reviennent en position initiale après la coupe.

7. Appareil de remplacement de bande suivant la revendication 3, caractérisé en ce qu'un dispositif de sectionnement transversal individuel est constitué d'une lame fixe en forme de barre et d'un organe rotatif de sectionnement transversal.

8. Appareil de remplacement de bande suivant la revendication 3, caractérisé en ce qu'un dispositif de sectionnement transversal individuel est constitué d'une lame fixe en forme de barre et d'une lame mobile en forme de barre.

9. Appareil de remplacement de bande suivant la revendication 1, caractérisé en ce que le dispositif de remplacement de bande (2) comporte deux conduits (26, 27), se rejoignant en forme de V, dans lesquels les bandes (5, 6) sont guidées par les unités à cylindres d'application de pression (10, 11) de façon à parvenir dans l'unité à cylindres de serrage (9).

10. Appareil de remplacement de bande suivant la revendication 6, caractérisé en ce que, dans chaque conduit (26, 27), il est disposé une butée pivotante (28, 29) contre laquelle l'extrémité libre de la bande correspondante prend appui dans le conduit dès que cette butée pivotante est basculée dans le conduit.

11. Appareil de remplacement de bande suivant la revendication 1, caractérisé en ce que l'unité à cylindres de serrage (9) est constituée d'un cylindre d'entraînement (30) et d'un cylindre de serrage (31) qui est appliqué par une pression pneumatique contre le cylindre d'entraînement (30).

12. Appareil de remplacement de bande suivant la revendication 1, caractérisé en ce que des chambres (32, 33), que les bandes (5, 6) traversent, sont disposées de part et d'autre du dispositif de remplacement de bande (2) à hauteur des unités à cylindres d'application de pression (10, 11), et en ce que, dans ces chambres, les surfaces des bandes sont nettoyées à la vapeur, à l'air comprimé ou analogue.

13. Appareil de remplacement de bande suivant la revendication 1, caractérisé en ce que les bandes (5, 6) sont en métal, notamment en aluminium, ou en matière plastique, et en ce qu'une couche d'adhésif est appliquée sur la nouvelle bande (5), sur l'étendue de la largeur de la bande et suivant une frange pouvant atteindre une longueur de 600 mm, à une distance de 1 à 2 cm à partir du début de la bande, sur la face de cette bande qui est amenée en contact sous pression avec la bande en déroulement (6) dans l'unité à cylindres de serrage (9).

14. Appareil de remplacement de bande suivant la revendication 1, caractérisé en ce que les deux postes de déroulement (34, 35) sont disposés sur un côté du dispositif de remplacement de bande (2) et en amont de ce dispositif de remplacement de bande (2) suivant le sens de déplacement de la bande.

15. Appareil de remplacement de bande suivant la revendication 1, caractérisé en ce que chacun des postes de déroulement (3, 4 ; 34, 33) est équipé, de façon à constituer un poste de déroulement à mandrin, d'un mandrin à serrage qui est libre d'un côté et sur lequel la bobine de bande (7, 8) est enfilée.

16. Appareil de remplacement de bande suivant la revendication 1, caractérisé en ce que, dans les postes de déroulement (36, 37), il est prévu une suspension des bobines de bande (7, 8) par leurs deux côtés.
